# EUROPÄISCHE PATENTSCHRIFT

(11) **EP 0 295 372 B1**
(45) Veröffentlichungstag und Bekanntmachung des Hinweises auf die Patenterteilung: **31.07.1991**
(21) Anmeldenummer: 88104782.3
(22) Anmeldetag: 24.03.1988
(51) Int. Cl.: A63C 9/085

(54) **Seitenlösbarer Vorderbacken einer Sicherheitsskibindung**
Laterally releasable front jaw for safety skibinding
Butée avant pour fixation de sécurité pour ski déclenchable latéralement

(30) Priorität: 19.06.1987 DE 3720440
(43) Veröffentlichungstag der Anmeldung: 21.12.1988
(73) Patentinhaber: GEZE SPORT INTERNATIONAL GMBH, D-80796 München (DE)
(72) Erfinder: Kowatsch, Ulrich, D-7250 Leonberg 5 (DE); Bauer, Heike, D-7063 Welzheim (DE)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- DE-A- 3 230 186
- FR-A- 2 537 442
- US-A- 4 337 965

## Beschreibung

Die Erfindung betrifft einen seitenauslösbaren Backen, insbesondere Vorderbacken, einer Sicherheitsskibindung nach dem Oberbegriff des Patentanspruchs 1.

Es ist bereits ein Auslösevorderbacken für Skibindungen bekannt (AT-A- 300 630), bei dem an einem seitlich auslösbaren Vorderbacken ein Sohlenniederhalter angeordnet ist, der gegen die Vorspannung einer Feder federnd nach oben ausweichen kann. Hierdurch soll verhindert werden, daß z.B. bei einer Schneezwischenlage zwischen Schuh und Ski der Schuh abnormale Beanspruchungen auf die Bindung und den Ski ausübt und so die funktionellen Eigenschaften der Bindung verändert. Nachteilig an dieser bekannten Skibindung ist das Erfordernis einer besonderen Niederhaltefeder.

Es ist auch schon bekannt (DE-A- 32 30 186), die auf den Sohlenniederhalter wirkende federnde Niederhaltekraft von der sich in Skilängsrichtung erstreckenden Auslösefeder abzuleiten, doch ist es hierzu erforderlich, das eine Ende der Auslösefeder auf den Sohlenniederhalter und das andere Ende der Auslösefeder auf den Seitenauslösemechanismus wirken zu lassen. Hierzu muß auch das vordere Ende der Auslösefeder einschließlich der sie abstützenden Bauteile beweglich sein, was konstruktiv und auch betrieblich einen Nachteil darstellt.

Nach einem älteren Vorschlag (DE-A- 36 05 313) ist vorgesehen, daß der Sohlenniederhalter, die Seitenbacken, der Seitenauslösemechanismus und der Angriffspunkt der Auslösefeder am Seitenauslösemechanismus an einem relativ zum Bindungsgehäuse um eine Querachse hochschwenkbaren Tragteil angeordnet sind und daß die Querachse sich in einem solchen Abstand oberhalb der Wirkungslinie der Auslösefeder befindet, daß von der Oberseite her eine von der Auslösefeder herrührende, vorbestimmte, federnd nachgiebige Niederhaltekraft auf die Skistiefelsohle einwirkt. Hierdurch wird von der Auslösefeder ein Drehmoment um die Querachse erzeugt, welche den Sohlenniederhalter nach unten zu bewegen sucht. Aufgrund dieser Ausbildung werden nicht nur die mit einer Schneezwischenlage zwischen Schuhsohle und Ski bedingten Nachteile, nämlich insbesondere eine Verklemmung der Schuhsohle vermieden, sondern es wird auch bereits eine begrenzte Reibungskompensation erzielt. Gerät der Skifahrer nämlich in Rücklage, so wird zwar die Reibung am Sohlenniederhalter etwas erhöht, gleichzeitig nimmt aber die Reibung an der Sohlenplatte stark ab, so daß die Seitenauslösung nicht erschwert, sondern eher erleichtert ist, was im Falle eines Rückwärtssturzes durchaus erwünscht ist. Ein Nachteil dieser vorbekannten Sicherheitsskibindung besteht darin, daß ein um eine Querachse hochschwenkbares Gehäuse vorgesehen sein muß, was einen erhöhten Herstellungsaufwand mit sich bringt.

Das Ziel der Erfindung besteht darin, einen seitenauslösbaren Backen mit einem um Kippachsen seitlich ausschwenkbaren Sohlenhalter, wie er beispielsweise aus der DE-PS 31 29 536 bekannt ist, so weiterzubilden, daß bei kaum erhöhtem baulichen Aufwand selbsttätig ein zu festes Einklemmen der Skistiefelsohle zwischen dem Niederhalter des Sohlenhalters und der Skioberfläche bzw. einer darauf angeordneten Trittplatte vermieden wird und bei Rücklage des Skifahrers eine gewisse Erleichterung des seitlichen Auslösevorgangs erzielt wird.

Zur Lösung dieser Aufgabe sind die Merkmale des kennzeichnenden Teils des Patentanspruchs 1 vorgesehen.

Der Grundgedanke der Erfindung besteht also darin, die bereits für die Seitenauslösung erforderlichen Kippflächen bzw. Kippkanten zusätzlich als Auf- bzw. Ab-Gleitflächen für den Sohlenhalter auszunutzen, wozu lediglich ein gewisser Verschiebefreiraum für den Sohlenhalter sowie für die an ihm angreifenden Auslösekraft-Übertragungselemente und der im Patentanspruch 1 definierte Winkel zwischen den Kippachsen und der Wirkungslinie der Auslösefeder vorgesehen werden muß. Beim Einführen einer etwas dickeren Stiefelsohle wird der Sohlenhalter entlang der Kippachsen etwas nach oben geschoben, während beim anschließenden Einsetzen einer dünneren Schuhsohle die nach unten wirkende Kraftkomponente der Auslösefeder den Sohlenhalter entlang der Kippachsen nach unten soweit verschiebt, bis der Niederhalter von oben gegen die Sohle des Skistiefels leicht angedrückt ist. Die Skistiefelsohle wird somit zangenartig zwischen der Trittplatte auf der Skioberfläche und dem Niederhalter des Sohlenhalters eingespannt, wobei die vertikale Spannkraft von der Auslösefeder mitgeliefert wird. Wesentlich ist, daß vor der Trittplatte unter dem Niederhalter des Sohlenhalters ein solcher Freiraum vorliegt, daß jede vorkommende Skistiefelsohle schräg von oben unter den Niederhalter eingeführt werden kann.

Kommt der Skifahrer bei Verwendung des erfindungsgemäßen Backens als Vorderbacken in eine Rücklage, so kann die Schuhsohle den Sohlenhalter entlang der Kippachsen etwas nach oben verschieben. Die Schuhsohle hebt dabei von der Skioberfläche bzw. der Trittplatte ab, so daß die dort sonst vorhandene seitliche Reibung entfällt und der seitliche Auslösevorgang in erwünschter Weise erleichtert wird.

Praktisch realisiert werden kann der Winkel zwischen der Auslösefeder-Wirkungslinie und den Kippachsen durch die Maßnahmen der Ansprüche 2 oder 3, wobei zur Vermeidung einer zu starken Schrägstellung der Wirkungslinie der Auslösefeder und der Kippachsen zweckmäßigerweise beide Maßnahmen so kombiniert werden, daß sie etwa in gleichem Maße zu dem gewünschten Effekt beitragen.

Eine besonders zweckmäßige Dimensionierung des vorerwähnten Winkels ist durch den Patentanspruch 4 definiert.

Von besonderem Vorteil sind die im Anspruch 5 definierten Maßnahmen, denn hierdurch wird ein besonders kompakter Aufbau erzielt. Weitere zweckmäßige Weiterbildungen der Erfindung sind durch die Ansprüche 6 und 7 gekennzeichnet.

Die erfindungsgemäße Ausbildung des Anzeigefortsatzes nach Anspruch 7 hat dabei den besonderen Vorteil, daß beim Einstellen einer etwas dickeren Schuhsohle in den Backen, was eine stärkere Vorspannung der Auslösefeder zur Folge hat, gleichzeitig auch der Anzeigefortsatz mitverschoben wird, so daß die durch das Einstellen der dickeren Schuhsohle bedingte größere Auslösehärte zur Anzeige gebracht wird. Durch Verstellung der Vorspannung der Auslösefeder kann also wieder der gewünschte Auslösewert eingestellt werden.

Eine Verstellbarkeit der Vorspannung der Auslösefeder wird auf einfache Weise durch die Merkmale des Anspruches 8 verwirklicht.

Besonders vorteilhaft ist es, wenn die Auslösefeder gemäß den Merkmalen des Patentanpruchs 9 am Sohlenhalter angreift. Bevorzugt ist die Schwenkwelle relativ zum Sohlenhalter verdrehbar, wodurch auf einfache Weise eine Relativverdrehung zwischen dem am Sohlenhalter angreifenden Federende und dem Sohlenhalter ermöglicht wird.

Um bei dieser Ausführungsform ein möglichst senkrechtes Angreifen der Kraft der Auslösefeder am Sohlenhalter zu ermöglichen, ist die Maßnahme nach Anspruch 10 vorgesehen.

Besonders vorteilhaft ist es, wenn der Sohlenhalter gemäß Anspruch 11 zweigeteilt ausgebildet ist. Diese Maßnahme ist durch die DE-C- 31 29 536 an sich bekannt. Aus der vorgenannten Patentschrift ist auch die Abstützung des Skischuhs gemäß Anspruch 19 grundsätzlich bekannt. Im Zusammenhang mit der vorliegenden Erfindung hat diese Abstützung aber den Vorteil, daß die erhöhte Vorspannung der Auslösefeder durch Einspannung eines Skischuhs mit breiterer Sohle vom Anzeigefortsatz automatisch zur Anzeige gebracht wird, so daß auch in diesem Fall eine Korrektur der Einstellung der Auslösehärte problemlos möglich ist.

Eine besonders vorteilhafte Weiterbildung der Erfindung ist durch den Patentanspruch 12 gekennzeichnet. Auf eine baulich äußerst einfache Weise wird so zusätzlich zu der Seitenauslösung auch noch eine Höhenauslösung des Backens gewährleistet. Die einzigen baulichen Maßnahmen hierfür bestehen in der geeigneten Anordnung des Höhenkippanschlages sowie der Höhenkippgegenflächen und der dazwischenliegenden Freiräume.

Durch die Maßnahmen der Ansprüche 13 oder 14 können auch noch unterschiedliche Auslösehärten bei einer Höhenauslösung erzielt werden. Sofern die Höhenkippgegenfläche etwas näher an dem Höhenkippanschlag liegt, wird eine größere Höhenauslösehärte erzielt, was z.B. für die Verwendung der Sicherheitsskibindung durch einen Rennläufer von Vorteil sein kann.

In jedem Fall sollte bei dem erfindungsgemäßen Backen eine Trittplatte gemäß Anspruch 15 vorgesehen sein.

Wird eine solche Trittplatte gemäß Patentanspruch 16 weitergebildet, so kann auch bei einer Vorlage des Skifahrers, die mit einem erhöhten Druck von oben auf die Trittplatte verbunden ist, eine Reibungskompensation dadurch erzielt werden, daß der Niederhalter des Sohlenhalters dann von der Oberseite der Sohle abgehoben wird, wodurch die dort sonst vorhandene Reibung bei einer Seitenauslösung zum Verschwinden gebracht wird. Wirksam ist jetzt nur noch die Reibung zwischen der Skistiefelsohle und der Trittplatte. Wesentlich ist, daß die Reibungskompensation nicht durch eine teilweise Kompensation der Auslösekraft, sondern vielmehr lediglich durch ein Hochschieben des Sohlenhalters an den Kippflächen erzielt wird.

Eine weitere Ausführungsform der Trittplatte ist durch die Patentansprüche 18 und 19 gekennzeichnet. Diese Ausführungsform ist auch unabhängig von dem erfindungsgemäßen Backen anwendbar, sollte aber nur bei solchen seitenauslösbaren Backen angewendet werden, bei denen nach dem Ausschöpfen des seitlichen Verschiebebereichs der Trittplatte die auf den Backen wirkende Rückstellkraft bereits soweit abgesunken ist, daß die Summe aus der verbleibenden Rückstellkraft und der Reibkraft deutlich geringer als der Aulösewert ist.

Die so ausgebildete Trittplatte bietet für den Skifahrer eine dreifache Sicherheit. Zum einen gewährleistet der vorzugsweise aus Teflon bestehende reibungsarme Belag eine Sicherheit für den Fall, daß die seitliche Verschiebbarkeit der Trittplatte durch Festfrieren oder Korrosion entfallen sollte. Dann verbleibt noch die vergleichsweise geringe Reibung zwischen dem reibungsarmen Belag und der Schuhsohle.

Sollte die verschiebbare Trittplatte aus ihrer Halterung herausfallen und verlorengehen, dann bietet die Nottrittfläche noch die erforderliche reibungsarme Abstützung. Von besonderer Bedeutung ist, daß die Nottrittfläche nicht aus einem sehr abriebresistenten reibungsarmen Material bestehen muß, weil sie normalerweise nicht benutzt wird und nur beim Verlust der seitlich verschiebbaren Trittplatte für einen relativ kurzen Zeitraum ihre Funktion erfüllen muß.

Die Erfindung wird im folgenden beispielsweise anhand der Zeichnung beschrieben; in dieser zeigt:
- Fig.1: eine teilweise geschnittene Seitenansicht eines erfindungsgemäßen Vorderbackens einer Sicherheitsskibindung mit eingestelltem Skistiefel,
- Fig. 2: eine teilweise geschnittene schematische Draufsicht des Gegenstandes der Fig. 1,
- Fig. 3: eine teilweise geschnittene schematische Seitenansicht einer weiteren Ausführungsform eines erfindungsgemäßen Vorderbackens und
- Fig. 4: eine schematische und teilweise geschnittene Draufsicht der Trittplatte des Ausführungsbeispiels nach Fig. 3.

Nach Fig. 1 und 2 ist auf der Oberfläche eines Ski 15 ein Bindungsgehäuse 11 mittels Schrauben 40 befestigt, welches auf der vom Skischuh 14 abgewandten Seite eine im wesentlichen in Skilängsrichtung verlaufende annähernd zylindrische Ausnehmung 41 zur Aufnahme einer Auslösefeder 12 aufweist. Die Auslösefeder 12 stützt sich schuhseitig an einem radial nach innen vorspringenden Ring-Widerlager 11′ ab und erstreckt sich von dort schräg nach unten und vorn in ein hohlzylindrisches, schalenartiges Widerlager 24 hinein, welches innerhalb der Ausnehmung 41 kolbenartig axial gleiten kann. Das Widerlager 24 weist einen axialen Anzeigefortsatz 25 auf, dessen dem Skistiefel 14 zugewandtes Ende unterhalb eines mit einer Auslösehärteskala 26 versehenen Fensters 27 in der Oberseite des Bindungsgehäuses 11 angeordnet ist.

In eine zentrale Bohrung 42 im vorderen Boden des Widerlagers 24 verläuft eine mit einem z.B. durch einen Schraubenzieher verdrehbaren Kopf 43 versehene Zugstange 23 koaxial mit der Auslösefeder 12. Die Zugstange 23 besteht aus einem mit dem Kopf 43 verbundenen und eine axiale Gewindebohrung aufweisenden Teil 23˝, in welches von der Seite des Skistiefels 14 her ein zweites, als Gewindestange ausgebildetes Teil 23′ eingeschraubt ist. Das Teil 23′ erstreckt sich durch eine Öffnung 44 innerhalb des Widerlagers 11′ mit allseitigem deutlichem Spiel hindurch zu einer leicht nach vorn gekippten, im wesentlichen jedoch vertikalen Schwenkwelle 28, die mittels einer Bohrung 45 im Ende des Teils 23′ umgriffen wird, und zwar im Bereich einer ringförmigen Ausnehmung, die eine konische Schrägfläche 29 aufweist. Der Konuswinkel auf der dem Skistiefel 14 zugewandten Seite der betreffenden Ausnehmung entspricht dem Winkel zwischen der Achse der Zugstange 23, d.h. der Wirkungslinie 19 der Auslösefeder 12 und der Achse der Schwenkwelle 28. Auf diese Weise wirkt die Kraft der Auslösefeder 12 senkrecht auf die Schrägfläche 29.

Nach den Fig. 1 und 2 sind an der relativ zur Zugstange 23 nicht verdrehbaren Schwenkwelle 28 die beiden Hälften 18′, 18˝ eines Sohlenhalters 18 gelenkig angeordnet. Zu diesem Zweck weisen die beiden Sohlenhalterhälften 18′, 18˝ sich jeweils über die vertikale Mittellängsebene 13 hinaus erstreckende Vorsprünge 30′, 30˝ auf, die in der aus Fig. 1 ersichtlichen Weise vertikal gegeneinander versetzt sind und mit der Schwenkwelle 23 in Dreheingriff stehen. In vertikaler Richtung ist der Sohlenhalter 18 relativ zu der Schwenkwelle 28 fest, also unverschiebbar.

Beidseits der vertikalen Mittellängsebene 13 sind nach den Fig. 1 und 2 an der dem Skistiefel 14 zugewandten Seite des Bindungsgehäuses im wesentlichen aufrecht auf der Skioberfläche stehende Kippachsen 16 definierende Kippflächen 20 vorgesehen, die gleich ausgebildet und symmetrisch zur Mittellängsebene 13 sind. Mit diesen Kippflächen wirken daran durch die Auslösefeder 12 zur Anlage gebrachte komplementäre Kippgegenflächen 17 der beiden Hälften 18′, 18˝ des Sohlenhalters 18 zusammen.

Am Sohlenhalter befindet sich ein von oben auf der Sohle 22 des Skistiefels 14 aufliegender Niederhalter 21; außerdem weist der Sohlenhalter zwei seitliche Schenkel auf, an denen seitliche Rollen 46 angeordnet sind, die seitliche Abstützstellen 38 für die Schuhsohle 22 definieren. Die Abstützstellen 38 befinden sich in den Bereichen der Seite der Skistiefelsohle 22, wo die Sohle 22 schräg nach vorn zuläuft.

Außerdem befinden sich im mittleren Bereich der Sohlenhalter-Hälften 18′, 18˝ vordere Abstützrollen 47, die vordere Abstützstellen 37 für die Sohle 22 des Skistiefels definieren.

Der Sohlenhalter 18 ist mit seinen vorderen Bereichen in einem Freiraum 48 des Bindungsgehäuses 11 derart angeordnet, daß er relativ zu den Kippachsen 16 in vertikaler Richtung innerhalb eines solchen Bereiches verschoben werden kann, daß alle vorkommenden unterschiedlichen Stärken der Sohle 22 vom Sohlenhalter 18 eingespannt werden können. Auch die Zugstange 23 weist innerhalb der Öffnung 44 des Widerlagers 11′ einen entsprechenden vertikalen Spielraum auf.Auch muß der Kopf 43 innerhalb des Widerlagers 24 einen entsprechenden Bewegungsspielraum besitzen.

Oben ist der Freiraum 48 durch einen mit dem Bindungsgehäuse 11 fest verbundenen Höhenkippanschlag 31 abgeschlossen, unterhalb dessen sich eine im wesentlichen horizontale Höhenkippgegenfläche 32 des Sohlenhalters 18 befindet. Über diese Höhenkippgegenfläche 32 kann ein auf der Oberseite des Sohlenhalters 18 angeordneter Schieber 33 geschoben werden, der mit seiner oberen Fläche eine etwas höher gelegene zweite Höhenkippgegenfläche 32′ definiert. Wenn die untere Höhenkippgegenfläche 32 wirksam werden soll, befindet sich der Schieber 33 in der aus Fig. 1 ersichtlichen Lage, in der er von der schuhseitigen Fläche des Sohlenhalters 18 nach außen vorsteht, so daß er von dort in Richtung des Pfeiles in Fig. 1 betätigt werden kann, um dann in die in Fig. 1 gestrichelt dargestellte Position zu gelangen, in welcher die obere Höhenkippgegenfläche 32′ die Funktion der zuvor wirksam Höhenkippgegenfläche 32 übernimmt. Ein oben zwischen dem Höhenkippanschlag 31 und dem Sohlenhalter 18 auf dem Vorderbacken herausragendes Betätigungsglied 49, welches unten mit dem Schieber 33 in Eingriff steht, gestattet es, daß der Skifahrer durch Druck von oben auf das Betätigungsglied 49 den Schieber 33 aus der in Fig. 1 gestrichelten Position wieder in die in Fig. 1 in ausgezogenen Linien dargestellte Position zum Skistiefel 14 hin verschiebt, in welcher die untere Höhenkippgegenfläche 32 mit dem Höhenkippanschlag 31 zusammenwirkt.

Unterhalb des vorderen Bereiches der Sohle 22 befindet sich eine mit einem reibungsarmen Belag 35 versehene Trittplatte 34, die über unter ihr angeordnete Keilflächen 50, 50′ auf einen in Skilängsrichtung verschiebbaren Keil 36′ einwirkt, der an eine dicht über der Skioberfläche befindliche in Skilängsrichtung verschiebbare Druckstange 36˝ auf einen um eine Querachse 51 verschwenkbaren Winkelhebel 36‴ einwirkt. Der im wesentlichen vertikal nach unten verlaufende Arm des Winkelhebels 36‴ wird von der Druckstange 36˝ in Skilängsrichtung beaufschlagt. Der andere, im wesentlichen horizontal verlaufende Arm des Winkelhebels 36‴ greift von unten an der Schwenkwelle 28 an.

Durch Druckausübung auf die Trittplatte 34 in Richtung des Pfeiles f nach unten wird über die Keilflächen 50, 50′ eine Schubkraft nach vorn auf die Druckstange 36˝ ausgeübt, welche den Winkelhebel 36‴ im Uhrzeigersinn schwenkt, so daß der Sohlenhalter 18 entlang der Kippflächen 20 nach oben verschoben wird.

Die Wirkungsweise des beschriebenen Vorderbackens ist wie folgt:
Aufgrund der Schrägstellung der Wirkungslinie 19 der Auslösefeder 12 sowie der Neigung der Schwenkwelle 28 in der Weise, daß ihr oberes Ende dem Skistiefel 14 näher als bei senkrechter Anordnung auf der Oberfläche des Skis 15 liegt, greift die Zugstange 23 in der aus Fig. 1 ersichtlichen Weise schräg an der Schwenkwelle 28 an. Die von der Zugstange 23 aufgrund der Wirkung der Auslösefeder 12 auf die Schwenkwelle 28 in Richtung der Wirkungslinie 19 ausgeübte Kraft K wird daher in eine nach vorn gerichtete horizontale Komponente A, die die Auslösekraft bestimmt, und in eine vertikal nach unten gerichtete relativ kleine Komponente N verlegt. Die Größe der kraftkomponente N im Verhältnis zu der Kraftkomponente A hängt von dem Winkel α ab, den der untere Ast 16′ der Kippachsen 16 in der Seitenansicht der Fig. 1 mit der Wirkungslinie 19 einschließt. Bei dem dargestellten Ausführungsbeispiel beträgt dieser Winkel α=75°.

Die vertikal nach unten gerichtete Kraftkomponente N versucht den Sohlenhalter 18 entlang der Kippflächen 20 (Fig. 2) nach unten zu ziehen. Zweckmäßigerweise bestehen die Kippflächen 17, 20 aus reibungsarmem Material, so daß die Kraftkomponente N die Reibung zwischen den Kippflächen 17, 20 überwinden kann.

Ohne eingestellten Skischuh befindet sich also der Sohlenhalter 18 in seiner untersten Stellung, die beispielsweise durch einen unter dem Sohlenhalter angeordneten Anschlag 51' bestimmt sein kann.

Wird in die so ausgebildete Bindung ein Skistiefel 14 eingestellt, so wird der vordere Bereich der Sohle 22 schräg von oben in den Spalt zwischen dem Niederhalter 21 und der Trittplatte 34 eingeschoben, wobei der unterhalb des Niederhalters 21 vorhandene Freiraum 52 gewährleistet, daß der Skistiefel in dieser Weise ohne zu großen Widerstand derart eingeführt werden kann, daß die Sohle 22 sich unter dem Niederhalter 21 bis zur Anlage an den vorderen Abstützrollen 47 einschieben läßt. Dabei legen sich die Seitenränder der Sohle 22 an die seitlichen Abstützrollen 46 an und spreizen die beiden Hälften 18′, 18˝ des Sohlenhalters 18 gerade soweit, daß die Vorderfläche der Sohle 22 an den vorderen Abstützrollen 47 zur Anlage kommt.

Anschließend wird dann die nicht dargestellte Ferse des Skistiefels 14 abwärts gesenkt, worauf die Sohle 22 mit ihrer Unterseite auf der Trittplatte 34 zur Auflage kommt und der obere vordere Rand der Sohle 22 den Niederhalter 21 soweit wie erforderlich anhebt, wobei der Sohlenhalter 18 insgesamt entlang der Kippachsen 16 etwas nach oben gleitet.

Sowohl beim Auseinanderspreizen der Hälften 18′, 18˝ des Sohlenhalters 18 als auch beim geringfügigen Hochgleiten des Sohlenhalters 18 an den Kippflächen 20 wird die Auslösefeder 12 etwas stärker gespannt, wobei der Anzeigefortsatz 25 sich relativ zur Auslösehärteskala 26 etwas in Fig.1 nach rechts verschiebt. Die etwas erhöhte Auslösehärte wird somit angezeigt und kann durch entsprechende Verdrehung des Schraubenkopfes 43 wieder vermindert werden.

Aufgrund der erfindungsgemäßen Ausbildung wird also die Sohle 22 des Skistiefels 14 zwischen dem Niederhalter 21 und der Trittplatte 34 zangenartig eingespannt, wobei die Zangenkraft von der Kraftkomponente N, die von der Auslösefeder 12 stammt, geliefert wird.

Die Seitenauslösung kann nun wie bei einem derartigen Kippbacken üblich durch Schwenken um eine der Kippachsen 16 erfolgen. Die Auslösekraft wird dabei durch die Kraftkomponente A bestimmt.

Gerät der Skifahrer in Rücklage, so kann die Sohle 22 über den Niederhalter 21 den Sohlenhalter 18 nach oben verschieben, wobei der Druck von der Sohle 22 auf die Trittplatte 34 aufgehoben wird.

Sobald die Höhenkippgegenfläche 32 den Höhenkippanschlag 31 erreicht, kann der Sohlenhalter 18 um eine am Höhenkippanschlag 31 vorhandene Querachse nach oben schwenken und den Skistiefel 14 freigeben.

Wird der Schieber 33 vor Inbetriebnahme der Bindung in Richtung des Pfeiles in die gestrichelt dargestellte Position verschoben, so stößt die Höhenkippgegenfläche schon bei einer geringeren Vertikalverschiebung des Sohlenhalters 18 oben gegen den Höhenkippanschlag 31, was wegen des nunmehr vorhandenen größeren Hebelarmes zu einer größeren Höhenauslösehärte führt.

Bei einer Vorlage des Skifahrers drückt die Schuhsohle 22 in Richtung des Pfeiles f auf die Trittplatte 34 nach unten, wodurch über die Keilflächen 50, 50′ und den Keil 36′ die Druckstange 36˝ nach vorn geschoben wird. Dies führt über den Winkelhebel 36‴ zu einer Verschiebung des Sohlenhalters 18 entlang der Kippachsen 16 nach oben. Hierdurch verschwindet der Druck des Niederhalters 21 von oben auf die Sohle 22, so daß auch die dort normalerweise vorhandene Reibung entfällt und nunmehr noch die Reibung zwischen der Sohle 22 und dem Belag 35 der Trittplatte 34 vorhanden ist. Dadurch wird eine gleichbleibende oder sogar erniedrigte Seitenauslösekraft gewährleistet, so daß es im Falle eines kombinierten Vorwärts-Drehsturzes zu einer vorzugsweise erleichterten Seitenauslösung der Bindung kommt.

Um auch die Reibung zwischen dem Niederhalter 21 und der Oberseite der Sohle 22 gering zu halten, ist unterhalb des Niederhalters 21 ebenfalls ein reibungsmindernder Belag 53 vorzugsweise aus Teflon vorgesehen.

Wenn der Schieber 33 durch die in Fig. 1 gestrichelt dargestellte Position verschoben worden ist, steht der Betätigungshebel 49 nach oben über das Bindungsgehäuse 11 vor. Er kann jetzt durch Drücken mit dem Finger oder dem Skistock nach unten wieder in die aus Fig. 1 ersichtliche Lage verschoben werden, wobei der Schieber 33 in die in Fig. 1 mit ausgezogenen Linien dargestellte schuhnahe Lage vorgeschoben wird und die Höhenkippgegenfläche 32 erneut zur Wirkung kommt.

Beim Ausführungsbeispiel nach Fig. 3 bezeichnen gleiche Bezugszahlen entsprechende Teile wie beim vorangehend beschriebenen Ausführungsbeispiel.

Aufbau und Funktion der Ausführungsform nach Fig.3 sind bis auf den Reibungskompensator mit dem Kraftumlenkgetriebe 36′, 36˝, 36‴ gleich wie bei der Ausführungsform nach den Fig. 1, 2.

Bei der Ausführungsform nach Fig. 3 und 4 ist die Trittplatte 34′ in einer Führung 54 querverschiebbar auf der Skioberfläche gelagert. In der Mitte der Trittplatte greift eine unterhalb einer Deckplatte 55 auf der Oberfläche des Ski angebrachte Spreizfeder 56 in Skilängsrichtung durch eine begrenzte Schlitzöffnung 57 in eine untere Ausnehmung 58 der Trittplatte 34′ ein,die jedoch seitlich durch Anschläge 59 in der aus Fig. 4 ersichtlichen Weise begrenzt ist. Da die sicherheitsnadelförmig ausgebildete Spreizfeder 56 in der aus Fig. 4 ersichtlichen Ruhelage an den Rändern des Schlitzes 57 und gleichzeitig an den Seitenanschlägen 59 der Trittplatte 34′ anliegt, befindet sich die Trittplatte 34′ in einer stabilen Mittelposition. Sie kann jedoch nach beiden Seiten gegen die relativ geringen Rückstellkräfte der Spreizfeder 56 innerhalb des Bewegungsspielraums der Spreizfeder 56 verschoben werden.

Der seitliche Verschiebebereich der Trittplatte 34′ ist so bemessen, daß bei einer Seitenauslösung das Ende des Verschiebebereiches der Trittplatte 34′ erst dann erreicht wird, wenn die auf den Sohlenhalter 18 von der Auslösefeder 12 ausgeübte Rückstellkraft bereits soweit abgesunken ist, daß die Summe der verbleibenden Rückstellkraft und der Reibung zwischen der Schuhsohle 22 und dem reibungsarmen Belag 35 deutlich geringer ist als die Auslösekraft. Auf diese Weise sind die Auswirkungen der Reibung zwischen der Sohle 22 und der Trittplatte 34′ im kritischen Bereich der Seitenauslösung vernachlässigbar gering.

Erfindungsgemäß ist hinter der Trittplatte 34′ noch eine Nottrittfläche 39 vorgesehen, deren Oberfläche etwas niedriger liegt als die Oberfläche des reibungsarmen Belages 35. Sollte die Trittplatte 34′ aus ihrer Führung 54 herausspringen und verlorengehen, so steht dann noch die Nottrittfläche 39 zur Abstützung der Schuhsohle 22 zur Verfügung. Die geringfügige Höhendifferenz zwischen dem Belag 35 und der Nottrittfläche 39 wird durch die Zangenwirkung des erfindungsgemäßen Backens problemlos ausgeglichen.

Die Führung 54 besteht zweckmäßigerweise aus Blech, wodurch ein geringer Reibwert zwischen der aus Kunststoff bestehenden Trittplatte 34′ und der Führung 54 erzielt wird. Für den Fall, daß die Trittplatte 34′ in der Führung 54 durch Gefrieren oder Korrosion oder auch durch mechanische Beschädigung der Führung 54 festklemmt, bleibt der Widerstand gegen eine Seitenbewegung der Sohle 22 dennoch gering, weil der reibungsarme Belag 35 vorgesehen ist.

Der seitliche Bewegungsbereich der Trittplatte nach einer Seite beträgt etwa 15 mm. Anschließend wird dann der Widerstand gegen eine weitere Seitwärtsbewegung der Sohle 22 durch die Reibung zwischen der Sohle 22 und dem Belag 35 bestimmt.

## Patentansprüche

1. Seitenauslösbarer Backen, insbesondere Vorderbacken, einer Sicherheitsskibindung für die Halterung eines Endes eines Skistiefels (14), über den, vorzugsweise auch in Skilängsrichtung, eine elastische Anschubkraft von einem weiteren, das andere Ende des Skistiefels (14) haltenden Backen, insbesondere einem Fersenbacken, auf den seitenauslösbaren Backen ausgeübt wird,
wobei für den seitenauslösbaren Backen ein Bindungsgehäuse (11) vorgesehen ist, in dem eine im wesentlichen in Skilängsrichtung angeordnete Auslösefeder (12) angeordnet ist, die sich einseitig am Bindungsgehäuse (11) abstützt und mit dem anderen Ende einen zum Skistiefel (14) hin angeordneten, zwei Seitenschenkel (18', 18'') und einen einen Niederhalter (21) aufweisenden Sohlenhalter (18) des seitenauslösbaren Backens in Richtung vom Skistiefel (14) weg mit einer eine wesentliche Komponente (A) in Skilängsrichtung aufweisenden Auslösekraft (K) beaufschlagt,
und wobei beidseits der vertikalen Mittellängsebene (13) an der dem Skistiefel (14) zugewandten Seite des Bindungsgehäuses (11) angeordnete Kippflächen (20) mit im wesentlichen aufrecht auf der Skioberfläche stehenden, parallel zueinander verlaufenden, geradlinigen Kippachsen (16) vorgesehen sind und an den Kippflächen (20) unter der Einwirkung der Auslösekraft (K) an der vom Skistiefel (14) abgewandten Seite des Sohlenhalters (18) des seitenauslösbaren Backens vorgesehene, komplementäre Kippgegenflachen (17) angreifen, derart, daß bei übermäßigen seitlichen Kräften am Skistiefel (14) der Sohlenhalter (18) gegen die Auslösekraft (K) der Auslösefeder (12) ausschwenkt und den Skistiefel (14) freigibt,
dadurch **gekennzeichnet,**
daß die Auslösefeder (12) eine leicht schräg nach unten gerichtete Auslösekraft (K) auf den Sohlenhalter (18) ausübt und zwischen der Wirkungslinie (19) der Auslösefeder (12) und dem unter ihr liegenden Ast (16') jeder Kippachse (16) ein um soviel kleiner als 90° ausgebildeter Winkel (u) vorliegt, daß die dadurch auf den Sohlenhalter (18) nach unten wirkende Kraftkomponente (N) den Sohlenhalter (18) zumindest bei den während des Skifahrens auftretenden Erschütterungen nach unten bis zum Andrücken des Niederhalters (21) an die Oberseite der Sohle (22) des Skistiefels (14) entlang der Kippachsen (16) nach unten zu verschieben vermag.

2. Backen nach Anspruch 1, dadurch **gekennzeichnet,** daß der Winkel (α) kleiner als 90° durch schräges Abfallen der Wirkungslinie (19) vom Skistiefel (14) weg nach unten verwirklicht ist.

3. Backen nach Anspruch 1 oder 2, dadurch **gekennzeichnet** daß der Winkel (α) kleiner als 90° durch eine Neigung der Kippachsen (16) in der Weise, daß ihr oberer Bereich dem Skistiefel (14) näher als bei senkrechter Anordnung auf der Skioberfläche liegt, verwirklicht ist.

4. Backen nach einem der vorhergehenden Ansprüche, dadurch **gekennzeichnet,** daß der Winkel (α) 70° bis 80° und insbesondere etwa 75° beträgt.

5. Backen nach einem der vorhergehenden Ansprüche, dadurch **gekennzeichnet,** daß die Auslösefeder eine Druckfeder (12) ist, die sich an einem zwischen ihr und dem Sohlenhalter (18) vorgesehenen, gehäusefesten Widerlager (11') abstützt und über eine an ihrem anderen Ende angebrachte Zugstange (23) auf den Sohlenhalter (18) einwirkt.

6. Backen nach Anspruch 5, dadurch **gekennzeichnet**, daß die Zugstange (23) an einer das vom Sohlenhalter (18) abgewandte Federende aufnehmenden Widerlager (24) befestigt ist.

7. Backen nach Anspruch 5 oder 6, dadurch **gekennzeichnet**, daß sich von dem vom Sohlenhalter (18) abgewandten Federende ein Anzeigefortsatz (25) im wesentlichen parallel zur Wirkungslinie (19) unter ein mit einer Auslösehärteskala (26) versehenes Fenster (27) am Bindungsgehäuse (11) erstreckt.

8. Backen nach einem der Ansprüche 5 bis 7, dadurch **gekennzeichnet**, daß die Zugstange (23) aus zwei axial miteinander verschraubten Teilen (23', 23") besteht, von denen einer (23') drehfest am Sohlenhalter (18), der andere drehbar am vom Sohlenhalter (18) abgewandten Federende bzw. dem Widerlager (24) gelagert und von außen zwecks Drehbetätigung zugänglich ist.

9. Backen nach einem der vorhergehenden Ansprüche, dadurch **gekenzeichnet,** daß die Auslösefeder (12) an einer parallel zu den Kippachsen (16) verlaufenden mittleren Schwenkwelle (28) in Richtung der Schwenkwelle (28) unverschiebbar, jedoch relativ zum Sohlenhalter (18) und um die Achse der Schwenkwelle (28) verschwenkbar angreift.

10. Backen nach einem der Ansprüche 5 bis 9, dadurch **gekennzeichnet**, die Zugstange (23) an einer senkrecht zu ihrer Achse 1 bzw. der Wirkungslinie (19) verlaufenden Schrägfläche (29) der Schwenkwelle (28) angreift.

11. Backen nach einem der vorhergehenden Ansprüche, dadurch **gekennzeichnet**, daß der Sohlenhalter (18) symmetrisch zur vertikalen Mittellängsebene (13) in zwei Hälften (18', 18") geteilt ist, die jeweils durch die Mittellängsebene (13) überquerende, vertikal versetzte Vorsprünge (30', 30") mit der Schwenkwelle (28) drehbar verbunden sind.

12. Backen nach einem der vorhergehenden Ansprüche, dadurch **gekennzeichnet**, daß oberhalb der Wirkungslinie (19) der Auslösefeder (12) ein Höhenkippanschlag (31) am Bindungsgehäuse (11) vorgesehen ist, der mit einer Höhenkippgegenfläche (32, 32') am Sohlenhalter (18) derart zusammenwirkt, daß beim Auftreten einer bestimmten Vertikalkraft von der Sohle (22) des Skistiefels (14) auf den Niederhalter (21) zunächst der Sohlenhalter (18) entlang der Kippachsen (16) nach oben gleitet, bis die Höhenkippgegenflächen (32, 32') an den Höhenkippanschlag (31) anschlagen, und daß bei weiterer Steigerung der Vertikalkraft auf einen für den Skifahrer gefährlichen Wert der Sohlenhalter (18) zur Freigabe des Skistiefels (14) um den Höhenkippanschlag (31) nach oben klappen kann, d.h. um eine in Höhe des Höhenkippanschlags (31) liegende Querachse verschwenkt.

13. Backen nach Anspruch 12, dadurch **gekennzeichnet**, daß mindestens zwei in unterschiedlicher Höhe befindliche, wahlweise unter dem Höhenkippanschlag (31) anzuordnende Höhenkippgegenflächen (32, 32') vorgesehen sind.

14. Backen nach Anspruch 13 dadurch **gekennzeichnet**, daß an dem Sohlenhalter (18) eine feste Höhenkippgegenfläche (32) und eine an einem vorzugsweise horizontal verschiebbaren Schieber (33) vorgesehene zweite Höhenkippgegenfläche (32') vorgesehen ist, und daß der Schieber (33) wahlweise über die erste Höhenkippgegenfläche (32) schiebbar ist.

15. Backen nach einem der vorhergehenden Ansprüche, dadurch **gekennzeichnet**, daß unter der Sohle (22) des Skistiefels (14) nahe dem Sohlenhalter (18) eine Trittplatte (34, 34') vorgesehen ist. die einen reibungsarmen Belag (35) trägt.

16. Backen nach Anspruch 15, dadurch **gekennzeichnet** daß die Trittplatte (34) vertikal beweglich ist und über ein Kraftumlenkgetriebe (36', 36", 36''') vertikal von unten auf den Sohlenhalter (18) einwirkt, derart, daß bei Vorlage des Skifahrers der Sohlenhalter (18) entlang der Kippachsen (16) so weit nach oben gedrückt wird, daß der Niederhalter (21) zumindest nicht mehr wesentlich auf die Oberseite der Sohle (22) des Skistiefesl (14) drückt.

17. Backen nach Anspruch 15, dadurch **gekennzeichnet**, daß die Trittplatte (34') federnd elastisch seitlich begrenzt verschiebbar ist, wobei die auf den Sohlenhalter (18) ausgeübte Rückstellkraft bei Auslenkung bis zum maximalen Verschiebeweg der Trittplatte (34') bereits so weit herabgesetzt ist, daß die Summe dieser Rückstellkraft und der Reibkraft zwischen der Sohle (22) und der Trittplatte (34') deutlich geringer als die Auslösekraft ist.

18. Backen nach Anspruch 17, dadurch **gekennzeichnet**, daß vor und/oder hinter der Trittplatte (34') und etwas nach unten versetzt eine Nottrittfläche (39) aus reibungsarmem Material vorgesehen ist.

19. Backen nach einem der vorhergehenden Ansprüche, dadurch **gekennzeichnet**, daß der Sohlenhalter (18) zumindest zwei seitlich der Mittellängsebene (13) befindliche vordere Abstützstellen (37) und wenigstens zwei die schräg nach vorn zulaufenden Bereiche der Sohle (22) seitlich schräg von vorn abstützende Abstützstellen (38) aufweist.

## Claims

1. Laterally releasable jaw unit, in particular the toe unit of a safety ski binding for holding one end of a ski boot (14), the binding also having a jaw which holds the other end of the ski boot (14), in particular a heel jaw which preferably also exerts a resilient thrust force in the longitudinal direction of the ski on the laterally releasable jaw unit via the ski boot,
wherein, for the laterally releasable jaw unit, provision is made of a binding housing (11) in which is arranged a release spring (12) disposed substantially in the longitudinal direction of the ski, wherein the release spring (12) acts at one end on the binding housing (11) and exerts via its other end a force (K) on a sole clamp (18) of the jaw unit directed towards the ski boot (14) and having two lateral limbs (18', 18") and a hold-down clamp (21), the force having a substantial component (A) in the longitudinal direction of the ski and in the direction away from the ski boot (14);
wherein tilting surfaces (20) are arranged at the side of the binding housing (11) facing the ski boot (14) on both sides of the vertical central longitudinal plane (13), the tilting surfaces (20) having mutually parallel, straight tilting axes (16) standing substantially upright from the surface of the ski, and wherein complementary tilting counter-surfaces (17) provided on the side of the sole clamp (18) facing away from the ski boot (14) act on the tilting surfaces (20) under the action of the release force (K) in such a way that with excessive lateral forces on the ski boot (14) the sole clamp (18) pivots outwardly against the force (K) of the release spring (12) and releases the ski boot (14),
characterised in that the release spring (12) exerts a slightly inclined downwardly directed force (K) on the sole clamp (18); and in that an angle (α) is present between the line of action (19) of the release spring (12) and the branch (16') of each tilt axis (16) lying beneath this line of action, with the angle (α) being smaller than 90° by an amount such that the force component (N) which thereby acts downwardly on the sole clamp (18) is able to displace the sole clamp (18) downwardly along the tilting axes (16) until the hold-down clamp (21) presses against the upper side of the sole (22) of the ski boot (14) at least during the vibrations which occur during skiing.

2. A jaw unit in accordance with claim 1, characterised in that the angle (α) smaller than 90° is realised by the line of action (19) of the ski boot (14) being directed obliquely downwardly away from the ski boot (14).

3. A jaw unit in accordance with claim 1 or claim 2, characterised in that the angle (α) smaller than 90° is realised by an inclination of the tilting axes (16) in such a way that their upper region is closer to the ski boot (14) than if they were arranged perpendicular to the ski surface.

4. A jaw unit in accordance with one of the preceding claims, characterised in that the angle (α) lies in the range from 70° to 80° and in particular amounts to approximately 75°.

5. A jaw unit in accordance with one of the preceding claims, characterised in that the release spring is a compression spring (12) which is braced against an abutment (11') fixed relative to the housing and provided between it and the sole clamp (18); and in that the compression spring acts on the sole clamp (18) via a draw bar (23) attached to its other end.

6. A jaw unit in accordance with claim 5, characterised in that the draw bar (23) is secured to an abutment (24) which accommodates the end of the spring remote from the sole clamp (18).

7. A jaw unit in accordance with claim 5 or claim 6, characterised in that an indicator projection (25) extends from the end of the spring remote from the sole clamp (18) substantially parallel to the line of action (19) beneath a window (27) at the binding housing (11) provided with a scale (26) for the release hardness.

8. A jaw unit in accordance with one of the claims 5 to 7, characterised in that the draw bar (23) consists of two parts (23', 23") which are axially screwed together of which one (23') is rotationally fixedly mounted on the sole clamp (18) and the other is rotatably mounted at the end of the spring or to the abutment (24) remote from the sole clamp (18) and is accessible from the outside for the purpose of rotary actuation.

9. A jaw unit in accordance with one of the preceding claims, characterised in that the release spring (12) acts on a central pivot shaft (28) which extends parallel to the tilting axes (16) and is non-displaceable in the direction of the pivot shaft (28), but is however pivotable relative to the sole clamp (18) and about the axis of the pivot shaft (28).

10. A jaw unit in accordance with one of the claims 5 to 9, characterised in that the draw rod (23) acts on an inclined surface (29) of the pivot shaft (28) which extends perpendicular to the axis or the line of action (19) of the draw bar (23).

11. A jaw unit in accordance with one of the preceding claims, characterised in that the sole clamp (18) is divided into two halves (18', 18") symmetrically to the vertical central longitudinal plane (13) with each half being respectively rotatably connected with the pivot shaft (28) via vertically displaced projections (30', 30") which cross the central longitudinal plane (13).

12. A jaw unit in accordance with one of the preceding claims, characterised in that a vertical tilting abutment (31) is provided on the binding housing (11) above the line of action (19) of the release spring (12) and cooperates with a vertical tilting counter-surface (32, 32') on the sole clamp (18) in such a way that on the occurrence of a specific vertical force acting from the sole (22) of the ski boot (14) on the hold-down clamp (21) the sole clamp (18) first slides upwardly along the tilting axes (16) until the vertical tilting counter-surfaces (32, 32') abut against the vertical tilting abutment (31); and in that on further increase of the vertical force to a value which is dangerous for the skier the sole clamp (18) can pivot upwardly to release the ski boot (14) about the vertical tilting abutment (31), i.e. pivots about a transverse axis located at the level of the vertical tilting abutment (31).

13. A jaw unit in accordance with claim 12, characterised in that at least two vertical tilting counter-surfaces (32, 32') are provided and are selectively positionable at different levels below the vertical tilting abutment (31).

14. A jaw unit in accordance with claim 13, characterised in that a fixed vertical tilting counter-surface (32) is provided on the sole clamp (18) and a second vertical tilting counter-surface (32') is provided on a slider (33) which is preferably horizontally displaceable; and in that the slider (33) is optionally slidable over the first vertical tilting counter-surface (32).

15. A jaw unit in accordance with one of the preceding claims, characterised in that a pedal (34, 34') is provided beneath the sole (22) of the ski boot (14) near to the sole clamp (18) and carries a low friction layer (35).

16. A jaw unit in accordance with claim 15, characterised in that the pedal (34) is vertically movable and acts via a force deflecting transmission (36, 36", 36"') on the sole clamp (15) vertically from below in such a way that when the skier is in the forward position the sole clamp (18) is pressed upwardly along the tilting axes (16) so far that the vertical clamp (21) at least substantially no longer presses on the upper side of the sole (22) of the ski boot (14).

17. A jaw unit in accordance with claim 15, characterised in that the pedal (34') is resiliently and elastically laterally restrictedly displaceable, with the resetting force exerted on the sole clamp (18) during deflection up to the maximum displacement path of the pedal (34') being reduced sufficiently that the sum of this resetting force and friction force between the sole (22) and the pedal (34') is already substantially less than the release force.

18. A jaw unit in accordance with claim 17, characterised in that an emergency treading surface (39) of low friction material is provided before and/or behind the pedal (34') and is set downwardly somewhat below it.

19. A jaw unit in accordance with one of the preceding claims, characterised in that the sole clamp (18) has at least two front support positions (37) located to the side of the central longitudinal plane (13) and at least two support locations (38) which support the obliquely forwardly extending region of the sole (22) at the side obliquely from the front.

## Revendications

1. Butée à relâchement latéral, en particulier butée avant d'une fixation de sécurité de ski pour retenir une extrémité d'une botte de ski (14), la fixation comprenant également une butée qui retient l'autre extrémité de la botte de ski (14), en particulier une talonnière qui exerce aussi de préférence une poussée élastique dans la direction longitudinale du ski sur la butée à relâchement latéral via la botte de ski (14), la butée à relâchement latéral comprenant: un boîtier de fixation (11) dans lequel est disposé un ressort de relâchement (12) disposé généralement dans la direction longitudinale du ski, le ressort de relâchement agissant à une extrémité sur le boîtier de fixation (11) et exerçant par son autre extrémité une force sur un étrier (18) de semelle dirigé vers la botte de ski et comportant deux joues latérales (15', 15") et un étrier de maintien bas (21), cette force étant dirigée en éloignement de la botte de ski (14) et présentant une composante marquée dans la direction longitudinale du ski; dans laquelle des surfaces de basculement (20) sont disposées sur le côté du le boîtier de fixation (11) en regard de la botte de ski (14) de part et d'autre du plan longitudinal médian vertical (13), les surfaces de basculement (20) comportant des axes de basculement (16) rectilignes parallèles entre eux s'éloignant généralement verticalement depuis la surface du ski; et dans laquelle des contre-surfaces de basculement (17) complémentaires prévues sur le côté de l'étrier de semelle (15) tourné à l'opposé de la botte de ski (14) agissent sur les surfaces de basculement (20) sous l'action de la force de relâchement (K) de telle manière que lors de forces latérales excessives sur la botte de ski (14) l'étrier de semelle (18) pivote vers l'extérieur à l'encontre de la force du ressort de relâchement (12) et relâche la botte de ski (14), caractérisée en ce que 1e ressort de relâchement (12) exerce une force (K) dirigée légèrement inclinée vers le bas sur l'étrier de semelle (15); et en ce que un angle (α) est présent entre la ligne d'action (19) du ressort de relâchement (12) et la branche (16') de chaque axe de basculement (16) s'étendant au dessous de cette ligne d'action, l'angle (α) étant inférieur à 90° d'une valeur telle que la composante de force (N) qui agit de ce fait vers le bas sur l'étrier de semelle (18) est capable de repousser l'étrier de semelle (18) vers le bas le long des axes de basculement (16) jusqu'à ce que l'étrier de maintien bas (21) appuie contre le côté supérieur de la semelle (22) de la botte de ski (14) au moins pendant les vibrations qui se produisent pendant l'utilisation du ski.

2. Butée selon la revendication 1, caractérisée en ce que l'angle (α) inférieur à 90° est réalisé par le fait que la ligne d'action (19) est dirigée en oblique vers le bas en éloignement de la botte de ski (14).

3. Butée selon la revendication 1 ou la revendication 2, caractérisée en ce que l'angle (α) inférieur à 90° est réalisé par une inclinaison des axes de basculement (16) d'une manière telle que leur région supérieure est plus proche de la botte de ski (14) que s'ils étaient disposés perpendiculairement à la surface du ski.

4. Butée selon l'une des revendications précédentes, caractérisée en ce que l'angle (α) inférieur à 90° est compris dans une plage de 70 à 80° et s'élève en particulier à 75°.

5. Butée selon l'une des revendications précédentes, caractérisée en ce que le ressort de relâchement est un ressort de compression (12) qui s'appuie contre une butée (11') fixe par rapport au boîtier et prévue entre le ressort et l'étrier de semelle (18); et en ce que le ressort de compression agit sur l'étrier de semelle (18) par l'intermédiaire d'une barre de traction (23) attachée à son autre extrémité.

6. Butée selon la revendication 5, caractérisée en ce que la barre de traction (23) est fixée à une butée (24) qui reçoit l'extrémité du ressort opposée à l'étrier de semelle (18).

7. Butée selon la revendication 5 ou la revendication 6, caractérisée en ce que une projection indicatrice (25) s'étend depuis l'extrémité du ressort éloignée de l'étrier de semelle (18) généralement parallèlement à la ligne d'action (19) au dessous d'une fenêtre (27) du boîtier de fixation (11) présentant une échelle (26) pour la dureté de relâchement.

8. Butée selon l'une des revendications 5 to 7, caractérisée en ce que la barre de traction (23) comporte deux parties (23', 23") vissées axialement l'une à l'autre, dont l'une (23') montée fixement vis-à-vis de la rotation sur l'étrier de semelle (18) et l'autre est montée à rotation à l'extrémité du ressort ou à la butée (24) éloignée de l'étrier de semelle (18) et est accessible depuis l'extérieur pour l'actionnement en rotation.

9. Butée selon l'une des revendications précédentes, caractérisée en ce que le ressort de relâchement (12) agit sur un arbre de pivotement central (28) qui s'étend parallèlement aux axes de basculement (16) et ne peut être déplacé dans la direction de l'arbre de pivotement (25), mais peut cependant être pivoté par rapport à l'étrier de semelle (18) et autour de l'axe de l'arbre de pivotement (28).

10. Butée selon l'une des revendications 5 to 9, caractérisée en ce que la tige de traction (23) agit sur une surface inclinée (29) de l'arbre de pivotement (28) qui s'étend perpendiculairement à l'axe ou à la ligne d'action (19) de la barre de traction (23).

11. Butée selon l'une des revendications précédentes, caractérisée en ce que l'étrier de semelle (18) est divisé en deux moitiés (18', 18") symétriquement par rapport au plan longitudinal médian vertical (13), chaque moitié étant respectivement reliée en rotation à l'arbre de pivotement (28) par des projections (30', 30") décalées verticalement qui traversent le plan longitudinal médian (13).

12. Butée selon l'une des revendications précédentes, caractérisée en ce qu'une butée haute de basculement (31) est prévue sur le boîtier de fixation (11) au dessus de la ligne d'action (19) du ressort de relâchement (12) et coopère avec une contre-surface haute de basculement (32, 32') sur l'étrier de semelle (18) de telle manière qu'en cas d'apparition d'une force verticale spécifique agissant depuis la semelle (22) de la botte de ski (14) sur l'étrier de maintien bas (21) l'étrier de semelle (18) coulisse tout d'abord vers le haut le long des axes de basculement (16) jusqu'à ce que les contre-surfaces hautes de basculement (32, 32') viennent en butée contre la butée haute de basculement (31); et en ce qu'en cas d'une augmentation de la force verticale jusqu'à une valeur dangereuse pour le skieur, l'étrier de semelle (18) peut pivoter vers le haut afin de relâcher la botte de ski (14) autour de la butée haute de basculement (31), c-à-d qu'il pivote autour d'un axe transversal situé au niveau de la butée haute de basculement (31).

13. Butée selon la revendication 12, caractérisée en ce qu'au moins deux contre-surfaces hautes de basculement (32, 32') sont prévues et peuvent être sélectivement positionnées à des niveaux différents au dessous de la butée haute de basculement (31).

14. Butée selon la revendication 13, caractérisée en ce qu'une contre-surface haute de basculement fixe (32) est prévue sur l'étrier de semelle (18) et une seconde contre-surface haute de basculement (32') est prévue sur un coulisseau (33) qui est de préférence déplaçable horizontalement; et en ce que le coulisseau (33) peut éventuellement coulisser le long de la première contre-surface haute de basculement (32).

15. Butée selon l'une des revendications précédentes, caractérisée en ce qu'une pédale (34, 34') est prévue au dessous de la semelle (22) de la botte de ski (14) au voisinage de l'étrier de semelle (18) et porte un revêtement à basse friction (35).

16. Butée selon la revendication 15, caractérisée en ce que la pédale (34) est verticalement mobile et agit par l'intermédiaire d'une transmission à renvoi de force (36, 36", 36"') sur l'étrier de semelle (18) verticalement depuis le dessous d'une manière telle que lorsque le skieur est dans la position avant l'étrier de semelle (18) est repoussé vers le haut le long des axes de basculement (16) jusqu'à ce que l'étrier vertical (21) n'appuie au moins largement plus sur la face supérieure de la semelle (22) de la botte de ski (14).

17. Butée selon la revendication 15, caractérisée en ce que la pédale (34') est mobile élastiquement à la manière d'un ressort latéralement de façon limitée, la force de rétablissement exercée sur l'étrier de semelle (18) en cas de fléchissement jusqu'à la course maximale de déplacement de la pédale (34') étant déjà suffisamment réduite pour que la somme de cette force de rétablissement et de la force de friction entre la semelle (22) et la pédale (34') soit notablement inférieure à la force de relâchement.

18. Butée selon la revendication 17, caractérisée en ce qu'une surface d'appui de secours (39) en matériau à basse friction est prévue en avant et/ou en arrière de la pédale (34') et est établie à quelque distance au dessous de celle-ci.

19. Butée selon l'une des revendications précédentes, caractérisée en ce que l'étrier de semelle (18) présente au moins deux positions de support frontales (37) situées sur le côté du plan longitudinal médian (13) et au moins deux emplacements de support (38) qui supportent latéralement obliquement par l'avant les régions de la semelle (22) qui s'étendent en oblique vers l'avant.
